# EUROPÄISCHE PATENTSCHRIFT

(11) **EP 1 586 697 B1**
(45) Veröffentlichungstag und Bekanntmachung des Hinweises auf die Patenterteilung: **26.05.2010**
(21) Anmeldenummer: 05101588.1
(22) Anmeldetag: 02.03.2005
(51) Int. Cl.: D21F 5/04, D21G 1/00

(54) **Papiermaschine**
Paper machine
Machine à papier

(30) Priorität: 13.04.2004 DE 102004017823
(43) Veröffentlichungstag der Anmeldung: 19.10.2005
(73) Patentinhaber: Voith Patent GmbH, 89522 Heidenheim (DE)
(72) Erfinder: Kurtz, Rüdiger Dr., 89522 Heidenheim (DE); Rheims, Jörg Dr., 47803 Krefeld (DE); Gabbusch, Udo, 45699 Herten (DE); Hinz, Joachim, 47918 Tönisvorst (DE); Cedra, Ingolf, 89522 Heidenheim (DE); Humberg, Holger, 89542 Herbrechtingen (DE)
(74) Vertreter: Kunze, Klaus

(56) Entgegenhaltungen:
- WO-A-01/14637
- US-A1- 2003 089 248
- US-B1- 6 189 233
- US-B1- 6 207 019

## Beschreibung

Die Erfindung bezieht sich auf eine Maschine zum Herstellen einer Papier-, Karton-, Tissue- oder einer anderen Faserstoffbahn aus einer Faserstoffsuspension mit einer einen beheizten Zylinder und eine Druckhaube umfassenden Trockenanordnung und einem Glättwerk zum Glätten der Faserstoffbahn.

Aus der WO 99/22067 ist beispielsweise eine Papiermaschine zur Herstellung einer Papierbahn aus einer Faserstoffsuspension bekannt.

Bei bekannten Papiermaschinen wird die Papierbahn mit gleichmäßiger Feuchteverteilung in allen drei Raumrichtungen innerhalb der Papierbahn zum Kalander geführt. Anschließend wird zur effektiven Kalandrierung zur Erzeugung eines Feuchtegradienten in Richtung der Bahndicke (z - Richtung) ("moisture gradient calendering") üblicherweise ein Dampfblaskasten zur Kondensat-Filmbildung auf derjenigen Papierbahnseite eingesetzt, die der heißen Walze im Kalandernip zugeordnet ist.

Die WO01/14637 offenbart eine Papiermaschine bei der die Faserstoffbahn zuerst über einen Yankee-Trockenzylinder und anschließend durch eine Glättanordnung geführt wird. Gemäß dieser Druckschrift ist hierbei die Seite dem Yankee-Trockenzylinder zugewandt, die auch der harten Walze der Glättanordnung zugewandt ist.

Die US6,207,019 offenbart eine Maschine zur Behandlung einer Papierbahn bei dem die Papierbahn zuerst über einen Trockenzylinder und anschließend über eine Glättanordnung mit Walzen geführt wird.

Es ist die Aufgabe der Erfindung, eine Maschine der eingangs genannten Art zu schaffen, in der die Papierbahn während ihrer Herstellung für die Glättung in einem zu der Maschine gehörenden Glättwerk optimiert ist, wobei die Trockenanordnung unmittelbar vor dem Glättwerk angeordnet ist.

Erfindungsgemäß wird diese Aufgabe dadurch gelöst, dass das Glättwerk (13,32) einen oder mehrere Nips umfasst und dass die harte(n) und beheizbare(n) Walze(n) (14,33,35) des Glättwerks (13,32) der von dem Zylinder (6) der Trockenanordnung (5,31) abgewandten Seite der Faserstoffbahn (1,21) zugewandt ist bzw. sind und dass die Druckhaube (7,30) gekühlt ist.

Mit Hilfe der Trockenanordnung gelingt es, eine Faserstoffbahn, insbesondere eine Papierbahn, mit in z - Richtung unterschiedlicher Feuchte und Temperatur, d. h. mit einem Feuchte- und Temperaturprofil, zu erzeugen und dann direkt dem Kalander zuzuführen, ohne dass eine zusätzliche Befeuchtung mit einem Kondensatfilm oder mit einem Wassersprühfilm notwendig ist.

Das umlaufende Sieb der Trockenanordnung ist aufgrund der Kühlung in der Druckhaube und/oder durch eine zusätzliche Kühlung genügend kalt, so dass es bei der Berührung mit der Faserstoffbahn in der Trockenanordnung diese auf der von dem Trockenzylinder abgewandten Seite soweit abkühlt, dass auf dieser Seite mehr Feuchtigkeit in der Faserstoffbahn verbleibt als auf der anderen Seite.

Vorteilhafte Weiterbildungen der Erfindung ergeben sich aus den Unteransprüchen, der Beschreibung und den Zeichnungen.

Zusätzlich zur Erzeugung des Feuchtigkeitsprofils in der Trockenanordnung kann dieser vor dem Glättwerk eine Einrichtung zum Befeuchten der Faserstoffbahn auf der von dem Trockenzylinder abgewandten Seite nachgeordnet sein, um das bereits vorhandene Feuchtigkeitsprofil noch weiter zu erhöhen.

Für die Vergrößerung des Feuchtigkeitsprofils eignet sich insbesondere ein Dampfblaskasten oder ein Sprühfeuchtwerk.

Nach einer Ausgestaltung wird mit Vorteil ein Schuhkalander eingesetzt, in dem die feuchtere Seite der Faserstoffbahn eine beheizbare Walze umschlingt, gegen die ein nicht-beheizter Pressschuh drückt.

Mit Vorteil lässt sich auch ein Glättwerk einsetzen, bei dem zwischen den beheizbaren Walzen jeweils eine weiche Walze zwischengeschaltet ist.

Mit Vorteil lässt sich auch vorsehen, dass die Temperatur und der Anpressdruck des Trockenzylinders in der Trockenanordnung so gewählt sind, dass die dem Trockenzylinder zugewandte Seite der Faserstoffbahn den für die Aufrollung der Faserstoffbahn erforderlichen Glättezustand beim Durchlaufen der Trockenanordnung erhält. Durch eine richtige Wahl dieser beiden Parameter lässt sich der gewünschte Endzustand der Faserstoffbahn in Hinblick auf deren Glätte erreichen.

Durch die Erfindung wird somit die Kombination aus einer Trockenanordnung und einem Kalander in der Weise geschaffen, dass die feuchte und die kalte Seite der Trockenanordnung, also die der Druckhaube zugewandte Seite, die durch die Kondensation des Wassers aus der Faserstoffbahn und durch die kalten Siebe erzeugt wird und dadurch auch nachteilig mit starken Siebmarkierungen versehen ist, im direkt folgenden Kalander, bevorzugt in einem heißen Schuhkalander, auf die heiße Kalanderwalze im Nip geführt wird. Die von der Trockenanordnung erzeugte glatte und heiße Papierseite benötigt oft keine weitere zusätzliche Behandlung oder Nachglättung.

Die Feuchte der Faserstoffbahn am Austritt aus der Trockenanordnung auf der dem Sieb zugewandten Seite ist dabei so zu optimieren, dass die entstandene Siebmarkierung durch die Nachglättung noch entfernt werden kann, indem eine sehr heiße Walzenseite auf diese Seite im Nip trifft.

Die Vorteile der Erfindung bestehen insgesamt darin, dass die Nachteile der Zweiseitigkeit der Trockenanordnung und der sich stark ausbildenden Siebmarkierung kompensiert werden. Eine Nachkalandrierung ist nur oder insbesondere für die die Markierungen aufweisende Seite der Faserstoffbahn erforderlich, da die dem Trockenzylinder zugewandte Seite bereits einen hervorragenden Glanz und eine ausreichende Glätte hat.

Anhand der Zeichnungen wird die Erfindung nachfolgend in zwei Ausführungsbeispielen näher erläutert. Es zeigen:
- Fig. 1: ein Schema einer Trockenanordnung mit einem dieser in Laufrichtung der Faserstoffbahn 1 nachgeordneten Schuhglättwerk 13 und
- Fig. 2: eine Papiermaschine mit einer Trockenanordnung gemäß Fig. 1 und einem eine Mehrzahl von Walzen aufweisenden Kalander.

Eine Maschine zur Herstellung einer Faserstoffbahn 1 (Fig. 1) umfasst eine eine Vielzahl von Trockenzylindern 2 und Umlenkwalzen 3 umfassende Trockeneinrichtung 4. Dieser ist eine Trockenanordnung 5 mit einem beheizten Trockenzylinder 6 und einer Druckhaube 7 mit einem in dieser enthaltenden kühlenden Medium nachgeordnet. Der Trockengehalt der Faserstoffbahn 1 beträgt vor dem Eintritt in die Trockenanordnung 5 zwischen 70 und 80 %. Nach dem Verlassen der Trockenanordnung liegt er zwischen 92 und 95 %.

Zusammen mit einem groben Sieb 8 und einem feinen Sieb 9 sowie einem (hier nicht dargestellten) wasserundurchlässigen Band wird die Faserstoffbahn 1 zwischen dem Trockenzylinder 6 und der Druckhaube 7 hindurchgeführt. Die Siebe 8, 9 werden über Leitwalzen 10 nach oben zur Abgabe der von ihnen aufgenommenen Feuchtigkeit abgeführt.

Im Anschluss an die Trockenanordnung 5 wird die Faserstoffbahn 1 um Umlenkwalzen 11, 12 zu einem als Schuhglättwerk ausgebildeten Glättwerk 13 weitergeleitet. Dieser umfasst einen beheizbaren Zylinder 14, der mit einer Schuhwalze 15 einen verlängerten Nip bildet. Die Faserstoffbahn 1 wird zwischen dem Zylinder 14 und der Schuhwalze 15 derart hindurchgeführt, dass die feuchte und mit den Markierungen des Siebs 9 versehene Seite über die Mantelseite des Zylinders 14 läuft und von dem heißen Zylinder 14 geglättet wird. Zwischen den Umlenkwalzen 11, 12 kann zusätzlich noch eine der oberen Seite der Faserstoffbahn 1 zugewandte Einrichtung zum Befeuchten der Faserstoffbahn 1 angeordnet werden, wenn diese auf der oberen Seite schon einen zu hohen Trockengehalt aufweist. Nachdem die Faserstoffbahn 1 das Glättwerk 13 durchlaufen hat, wird sie in einem Wickelapparat zu einer Rolle aufgewickelt.

In einer ebenfalls mit einer Trockenanordnung 5 gemäß Fig. 1 ausgestatteten Papiermaschine (Fig. 2) wird aus einem Stoffauflauf 16 eine Faserstoffsuspension einem Spalt zwischen zwei Sieben 17 und 18 eines Doppelsiebformers 19 zugeführt. Auf dem Radius einer Formierwalze 20 laufen die Siebe 17, 18 keilförmig aufeinander zu und schließen die Faserstoffsuspension zwischen sich ein. Dabei erfolgt eine erste Entwässerung der Faserstoffsuspension, und es bildet sich eine Fasermatte, aus der eine Papierbahn 21 entsteht.

An den Doppelsiebformer 19 schließt sich eine Pressenpartie 20 an. Die Pressenpartie 20 umfasst beispielsweise, wie dargestellt, drei Pressstellen 21, 22, 23. Die ersten beiden Pressstellen 21, 22 bilden eine Tandem-Nipco-Flex-Pressenpartie, in der jeweils eine Walze 23, 24 mit einer Schuhpresswalze 25, 26 zusammenwirkt.

Der Pressenpartie 20 folgt in Bahnlaufrichtung eine Umlenkwalzen 27 und Trockenzylinder 28 aufweisende Trockenpartie 29. Nach der Trockenpartie 29 wird die Papierbahn 21 zwischen einem Trockenzylinder 29 und einer Druckhaube 30 einer Trockenanordnung 31 hindurchgeführt, die aufgebaut ist wie die Trockenanordnung 5 gemäß Fig. 1.

Über Umlenkwalzen gelangt die Papierbahn 21 in einen Kalander 32, in dem sie geglättet wird. Der Kalander 32 ist nach der Art des aus der EP 0 732 445 B1 bekannten Kalanders aufgebaut und umfasst lediglich Walzen, die die Papierbahn 21 einseitig auf der oberen Seite glätten, die beim Durchlaufen der Trockenanordnung 31 Siebmarkierungen erhalten hat.

Der Kalander 32 weist einen Walzenstapel mit vier Walzen 33, 34, 35 und 36 auf. Die Walze 33 ist beheizbar, durchbiegungsgesteuert und weist eine harte Oberfläche auf.

Die Walze 34 hat eine weiche Oberfläche. Die Walze 35 ist beheizbar und hat eine harte Mantelfläche, während die Walze 36 wieder eine weiche Mantelfläche aufweist. Auf diese Weise ergeben sich drei Arbeitsspalte, die jeweils durch eine mit einer weichen Walze zusammenwirkende harte, beheizbare Walze gebildet werden. In allen drei Arbeitsspalten wird die Papierbahn 21 einseitig auf der Markierungen aufweisenden Seite geglättet und gleichzeitig erwärmt, bis sie auf dieser Seite denselben Trocknungsgrad und Glanz sowie dieselbe Glätte erhalten hat wie die gegenüberliegende Seite.

Anschließend wird die Papierbahn 21 über weitere Umlenkrollen zu einer Wickelmaschine 37 weitergeleitet, in der sie zu einem Wickel aufgewickelt wird. Die Wickelmaschine 37 kann auch offline von der Maschine zur Herstellung der Papierbahn 21 aus der Faserstoffsuspension angeordnet sein.

## Patentansprüche

1. Maschine zum Herstellen einer Papier-, Karton-, Tissue- oder einer anderen Faserstoffbahn (1, 21) aus einer Faserstoffsuspension mit einer einen beheizten Zylinder (6, 29) und eine Druckhaube (7, 30) umfassenden Trockenanordnung (5, 31) und einem Glättwerk (13, 32) zum Glätten der Faserstoffbahn (1, 21), wobei die Trockenanordnung (5, 31) unmittelbar vor dem Glättwerk (13, 32) angeordnet ist,
**dadurch gekennzeichnet,**
**dass** das Glättwerk (13, 32) einen oder mehrere Nips umfasst und dass die harte(n) und beheizbare(n) Walze(n) (14, 33, 35) des Glättwerks (13, 32) der von dem Zylinder (6) der Trockenanordnung (5, 31) abgewandten Seite der Faserstoffbahn (1, 21) zugewandt ist bzw. sind und dass die Druckhaube (7, 30) gekühlt ist.

2. Maschine nach Anspruch 1,
**dadurch gekennzeichnet,**
**dass** zwischen der Trockenanordnung (5, 31) und dem Glättwerk (13, 32) eine Einrichtung zum Befeuchten der Faserstoffbahn (1, 21) auf der von dem Zylinder (6) abgewandten Seite angeordnet ist.

3. Maschine nach Anspruch 2,
**dadurch gekennzeichnet,**
**dass** die Einrichtung ein Dampfblaskasten oder ein Sprühfeuchtwerk ist.

4. Maschine nach einem der Ansprüche 1 bis 3,
**dadurch gekennzeichnet,**
**dass** das Glättwerk ein Schuhglättwerk (13) ist.

5. Maschine nach einem der Ansprüche 1 bis 4,
**dadurch gekennzeichnet,**
**dass** zwischen den beheizbaren harten Walzen (33, 35) jeweils eine weiche Walze (34, 36) zwischengeschaltet ist.

6. Maschine nach einem der Ansprüche 1 bis 5,
**dadurch gekennzeichnet,**
**dass** die Temperatur und der Anpressdruck des Zylinders (6) in der Trockenanordnung (5, 31) so gewählt sind, dass die dem Zylinder (6) zugewandte Seite der Faserstoffbahn (1, 21) den für die Aufrollung der Faserstoffbahn (1, 21) erforderlichen Glättezustand beim Durchlaufen der Trockenanordnung (5, 31) erhält.

## Claims

1. Machine for producing a paper, board, tissue or other fibrous web (1, 21) from a fibrous suspension, having a drying arrangement (5, 31) comprising a heated cylinder (6, 29) and a pressure hood (7, 30), and having a calendering unit (13, 32) for calendering the fibrous web (1, 21), the drying arrangement (5, 31) being arranged immediately before the calendering unit (13, 32),
**characterized in that**
the calendering unit (13, 32) comprises one or more nips, and **in that** the hard and heated roll (s) (14, 33, 35) of the calendering unit (13, 32) face(s) the side of the fibrous web (1, 21) facing away from the cylinder (6) of the drying arrangement (5, 31), and **in that** the pressure hood (7, 30) is cooled.

2. Machine according to Claim 1,
**characterized in that**
between the drying arrangement (5, 31) and the calendering unit (13, 32) there is arranged a device for moistening the fibrous web (1, 21) on the side facing away from the cylinder (6).

3. Machine according to Claim 2,
**characterized in that**
the device is a steam blower box or a spray moistening unit.

4. Machine according to one of Claims 1 to 3,
**characterized in that**
the calendering unit is a shoe calendering unit (13).

5. Machine according to one of Claims 1 to 4,
**characterized in that**
in each case a soft roll (34, 36) is interposed between the heated hard rolls (33, 35).

6. Machine according to one of Claims 1 to 5,
**characterized in that**
the temperature and the pressing pressure of the cylinder (6) in the drying arrangement (5, 31) are chosen in such a way that, as it passes through the drying arrangement (5, 31), the side of the fibrous web (1, 21) facing the cylinder (6) is given the calendering state required to reel up the fibrous web (1, 21)

## Revendications

1. Machine de fabrication d'une nappe de papier, carton, papier tissu ou d'une autre nappe fibreuse (1, 21), à partir d'une suspension de matière fibreuse, comprenant un agencement de séchage (5, 31) comprenant un cylindre chauffé (6, 29) et une hotte de pression (7, 30), et un mécanisme de lissage (13, 32) pour lisser la nappe fibreuse (1, 21), l'agencement de séchage (5, 31) étant disposé directement avant le mécanisme de lissage (13, 32),
**caractérisée en ce que**
le mécanisme de lissage (13, 32) comprend un ou plusieurs pinçages et **en ce que** le ou les rouleaux durs et chauffables (14, 33, 35) du mécanisme de lissage (13, 32) sont tournés vers le côté de la nappe fibreuse (1, 21) opposé au cylindre (6) de l'agencement de séchage (5, 31), et **en ce que** la hotte de pression (7, 30) est refroidie.

2. Machine selon la revendication 1,
**caractérisée en ce que**
l'on dispose entre l'agencement de séchage (5, 31) et le mécanisme de lissage (13, 32) un dispositif pour humidifier la nappe fibreuse (1, 21) du côté opposé au cylindre (6).

3. Machine selon la revendication 2,
**caractérisée en ce que**
le dispositif est un distributeur de vapeur ou un mécanisme d'humidification par pulvérisation.

4. Machine selon l'une quelconque des revendications 1 à 3,
**caractérisée en ce que**
le mécanisme de lissage est un mécanisme de lissage à sabot (13).

5. Machine selon l'une quelconque des revendications 1 à 4,
**caractérisée en ce**
**qu'**un rouleau souple (34, 36) est à chaque fois interposé entre les rouleaux durs chauffables (33, 35).

6. Machine selon l'une quelconque des revendications 1 à 5,
**caractérisée en ce que**
la température et la pression d'application du cylindre (6) dans l'agencement de séchage (5, 31) sont choisies de telle sorte que le côté de la nappe fibreuse (1, 21) tourné vers le cylindre (6) acquière l'état de lissage requis pour l'enroulement de la nappe fibreuse (1, 21) lors du passage à travers l'agencement de séchage (5, 31).
